# FASCICULE DE BREVET EUROPEEN

(11) **EP 1 099 904 B1**
(45) Date de publication et mention de la délivrance du brevet: **11.02.2004**
(21) Numéro de dépôt: 00403075.5
(22) Date de dépôt: 07.11.2000
(51) Int. Cl.: F23D 14/06, F24C 3/08

(54) **Brûleur à gaz pour table de cuisson domestique**
Hauskochfeldgasbrenner
Household cooking hob gas burner

(30) Priorité: 10.11.1999 FR 9914136
(43) Date de publication de la demande: 16.05.2001
(73) Titulaire: Brandt Cooking, 45140 Saint Jean de la Ruelle (FR)
(72) Inventeur: Bailly, Pascal, Thomson-SCF Propriete Intellec., 94117 Arcueil Cedex (FR); Branger, Frédéric, Thomson-SCF Propriete Intellec., 94117 Arcueil Cedex (FR)
(74) Mandataire: Santarelli

(56) Documents cités:
- US-A- 1 663 438
- US-A- 2 232 482
- US-A- 2 344 144
- US-A- 5 405 263
- US-A- 5 649 822

## Description

L'invention concerne un brûleur à gaz pour table de cuisson domestique, et plus spécifiquement un brûleur en étoile à air secondaire.

Dans les brûleurs dit à air secondaire, un prémélange partiel de gaz combustible et d'air est réalisé en amont des flammes et le complément d'air nécessaire à la combustion est prélevé dans l'air ambiant situé au voisinage des flammes. L'air secondaire est donc l'air prélevé au voisinage des flammes par opposition à l'air dit primaire prémélangé au gaz en amont des flammes. Un tel brûleur est connu de l'état de la technique (US 2344144A).

Les brûleurs à gaz d'une table de cuisson domestique comprennent une tête de brûleur située au-dessus d'une plaque d'âtre. Le prémélange d'air et de gaz (mélange primaire) s'échappe par des orifices situés à la périphérie de la tête de brûleur. Ce type de brûleur impose en général qu'un espace libre soit ménagé au voisinage des flammes afin de ne pas perturber l'arrivée de l'air secondaire. Si l'air secondaire en effet n'arrive pas au voisinage des flammes en quantité suffisante, la combustion est incomplète et produit des gaz toxiques, notamment le monoxyde de carbone (CO). Cet espace libre impose une hauteur minimale entre la plaque d'âtre et les flammes et entre les flammes et le fond du récipient. L'espace libre suffisant impose également des formes simples pour la tête de brûleur qui est généralement circulaire.

Or une meilleure répartition de la température est obtenue sur le fond du récipient dans les brûleurs à gaz dit en étoile. Le terme 'en étoile' est ici pris au sens large. Il s'agit de tout brûleur comprenant une tête de brûleur avec plusieurs branches qui s'étendent d'un corps central, ces branches pouvant prendre une forme quelconque. Dans ce type de brûleur, les branches sont munies d'orifices de sortie du mélange primaire qui sont les orifices de sortie des flammes. D'autre part, on cherche à diminuer la hauteur entre la plaque d'âtre et le niveau des flammes, afin de présenter des brûleurs plus esthétiques, et à réduire la hauteur entre le niveau des flammes et le récipient, afin de gagner en efficacité de chauffe. On peut obtenir ainsi des brûleurs autoporteurs, c'est à dire des brûleurs sur la tête desquels le récipient peut être posé directement, et qui ne nécessitent donc plus de grille pour poser le récipient. Dans tous ces cas, se pose alors le problème de l'alimentation des flammes en air secondaire.

L'invention résout ces difficultés et propose un brûleur à gaz en étoile, dont la hauteur entre la plaque d'âtre et le niveau des flammes ainsi qu'entre le niveau des flammes et le récipient peuvent être réduites au minimum, tout en assurant une alimentation optimale des flammes en air secondaire.

Pour cela, l'invention concerne un brûleur pour table de cuisson comprenant une tête de brûleur avec plusieurs branches munies d'orifices pour le mélange primaire, et s'étendant d'un corps central, la tête étant légèrement surélevée par rapport à une plaque d'âtre, un passage pour le mélange primaire en communication avec ladite tête, et un passage d'air secondaire indépendant du passage pour le mélange primaire, caractérisé en ce que ledit passage d'air secondaire s'effectue par une ouverture dans la plaque d'âtre, positionnée sensiblement sous le corps central de la tête, et en ce qu'il comporte en outre des moyens de déviation de l'air secondaire permettant, entre deux branches, de rabattre au moins une partie du flux d'air secondaire le long des branches, sensiblement au-dessus des orifices.

Ainsi, dans le brûleur selon l'invention, même s'il s'agit d'un brûleur autoporteur, l'alimentation en air secondaire peut s'effectuer à la fois par le dessous des flammes, grâce à l'air secondaire qui s'écoule en dessous des branches, et par le dessus des flammes, grâce à l'air secondaire qui est dévié le long des branches.

D'autres avantages et caractéristiques de l'invention apparaîtront à la lecture de la description qui suit, illustrée par les figures qui représentent :
- la figure 1, une vue d'un exemple de brûleur selon l'invention ;
- la figure 2, une vue partielle d'un autre exemple de brûleur selon l'invention ;
- la figure 3, une vue de dessus d'un exemple de réalisation du brûleur selon l'invention.

Sur ces figures, les éléments homologues sont indexés par les mêmes repères.

La figure 1 représente une vue d'un exemple de brûleur selon l'invention. Le brûleur 1 est monté sur une plaque d'âtre 2. Il comprend une tête de brûleur 3 avec plusieurs branches 4 s'étendant d'un corps central 5, et formant ainsi un brûleur en étoile. La forme du corps central, ainsi que celle des branches et le nombre de ces branches est quelconque. Par exemple, comme dans l'exemple de la figure 1, le corps central présente une forme sensiblement circulaire et les branches, de forme allongée, au nombre de cinq, sont réparties régulièrement le long de la circonférence du corps central 5. Les branches sont munies d'orifices pour le mélange primaire. La forme de ces orifices définit la forme des flammes. Dans l'exemple de la figure 1, les orifices sont positionnés dans un même plan, définissant un niveau de flamme 6. La tête peut être formée d'une seule pièce, ou d'une première pièce formant rampe à gaz et couverte par un chapeau de forme sensiblement identique à celle de la rampe et la couvrant. La tête 3 est légèrement surélevée par rapport à la plaque d'âtre 2, par exemple au moyen de pieds 7 placés aux extrémités des branches. Le brûleur comprend en outre classiquement un passage pour le mélange primaire en communication avec la tête pour l'alimentation en mélange primaire des orifices. Il peut comprendre également un dispositif d'allumage ou de détection de flammes, non représentés ici, ou d'autres moyens classiques du fonctionnement d'un brûleur à gaz.

Selon l'invention, le brûleur comprend en outre un passage d'air secondaire indépendant du passage pour le mélange primaire et qui s'effectue par une ouverture 8 dans la plaque d'âtre. Cette ouverture est positionnée sensiblement sous le corps central de la tête afin d'apporter de l'air secondaire aux flammes de l'ensemble des branches. Comme la tête est surélevée par rapport à la plaque d'âtre, l'air secondaire issue de l'ouverture peut s'écouler sous les branches, permettant ainsi une alimentation des flammes en air secondaire par le dessous. Cet écoulement est matérialisé sur la figure 1 par des flèches en trait fin.

Selon l'invention, le brûleur 1 comprend d'autre part des moyens de déviation qui permettent, entre deux branches, de rabattre au moins une partie du flux d'air secondaire le long des branches, sensiblement au-dessus des orifices. Ces moyens de déviation permettent de dévier au moins en partie le flux d'air secondaire issu de l'ouverture 8, créant ainsi une alimentation des flammes en air secondaire par le dessus. Ils peuvent être posés sur la tête du brûleur, ou directement intégrés à celle-ci. Par exemple, ils sont formés, comme cela est illustré par la figure 1, d'ailettes 9 sensiblement horizontales, situées dans un plan au-dessus de celui des orifices et qui s'étendent entre les branches, à partir du corps central 5 du brûleur.

Avantageusement, l'ouverture 8 de passage de l'air secondaire s'étend au-delà du corps central 5 du brûleur, ce qui permet de laisser entre les branches des passages d'arrivée d'air secondaire non couverts par ledit corps central. Ainsi, l'air secondaire, par exemple injecté par un système d'injection situé sous la plaque d'âtre, peut être distribué au creux de chaque branche du brûleur, parallèlement à son axe. Entre les branches, le long du corps central du brûleur, une partie importante du flux d'air secondaire suit un écoulement sensiblement vertical, puis est dévié par les moyens de déviation, pour former un écoulement d'air secondaire le long des branches, au-dessus du niveau 6 des flammes. cet écoulement est matérialisé sur la figure 1 par des flèches en trait épais.

Ainsi dans le brûleur selon l'invention, l'alimentation en air secondaire des flammes est réalisée à la fois par le dessous et par le dessus. Cet effet est particulièrement avantageux par exemple dans le cas de flammes larges et plates, car dans ce cas, l'air secondaire a très peu d'accès sur les côtés de la flamme.

Selon une variante, le passage pour le mélange primaire s'effectue par un collecteur (non représenté) en communication avec le corps central, et centré sensiblement dans l'ouverture. Le passage d'air secondaire se fait donc par l'espace autour du collecteur. Avantageusement, le collecteur étant de section sensiblement circulaire, centré sur l'ouverture, l'espace est homogène autour du collecteur, et l'air secondaire peut être uniformément distribué au creux de chaque branche.

La figure 2 présente une vue partielle d'un brûleur selon l'invention. On y retrouve une tête de brûleur 3 avec plusieurs branches 4 s'étendant d'un corps central 5, et formant ainsi un brûleur en étoile. Sur la figure 2, seules deux branches sont représentées. Les branches sont munies d'orifices 10 pour le mélange primaire, définissant un niveau de flammes 6. Dans l'exemple de la figure 2, ces orifices sont de forme rectangulaire, donnant des flammes 11 plates et larges. On retrouve également des ailettes 9 formant les moyens de déviation décrits précédemment.

Dans cet exemple, le brûleur 1 comprend en outre des moyens de canalisation de l'air secondaire permettant entre deux branches, un écoulement sensiblement vertical du flux d'air le long du corps central. La déposante a montré en effet que la canalisation du flux d'air secondaire le long du corps central, c'est à dire dans le creux qui sépare deux branches, permettait d'améliorer l'alimentation des flammes en air secondaire par le dessus. Comme sur la figure précédente, l'écoulement d'air secondaire par le dessus est matérialisé par des flèches en trait épais, tandis que l'écoulement d'air secondaire par le dessous est matérialisé par des flèches en trait fin.

Les moyens de canalisation sont formés par exemple d'une bague positionnée sur la plaque d'âtre, sensiblement centrée par rapport au corps central du brûleur, et présentant un ensemble de créneaux hauts 12, chaque créneau haut étant positionné entre deux branches et présentant une paroi sensiblement verticale, permettant entre deux branches l'écoulement sensiblement vertical du flux d'air secondaire. Dans l'exemple de la figure 2, l'ouverture pour le passage de l'air secondaire est sensiblement circulaire, de telle sorte que la bague peut s'adapter sur la périphérie de l'ouverture.

Sous chaque branche, la bague peut présenter en outre un créneau bas dont la hauteur est telle qu'il n'empêche pas l'écoulement de l'air secondaire sous la branche. Les créneaux bas ont avant tout une fonction anti-débordement. En effet, si du liquide est renversé d'un récipient en place sur le brûleur, il ne pourra s'infiltrer dans l'ouverture de la plaque d'âtre, grâce à la présence des créneaux hauts entre les branches, et à celle des créneaux bas, sous les branches.

La déposante a montré qu'un bon écoulement de l'air secondaire entre les branches était obtenu par exemple avec une hauteur de créneau haut légèrement inférieure à la hauteur des orifices 10, comme cela est illustré sur la figure 1, permettant ainsi un niveau de flammes sensiblement situé à mi-distance entre les écoulements d'air secondaire par le dessous et par le dessus.

La figure 3 représente une vue de dessus d'un exemple de brûleur selon l'invention. Le brûleur 1 est ici un brûleur en étoile à cinq branches (4), réparties autour d'un corps central 5 de forme sensiblement circulaire. La tête, formée du corps central et des branches, est légèrement surélevée par rapport à la plaque d'âtre au moyen des pieds 7, positionnés aux extrémités des branches. Le passage pour le mélange primaire est assuré par un collecteur 14, centré sur l'ouverture 8 dans la plaque d'âtre 2 et laissant, tout autour, un espace pour le passage de l'air secondaire.

Dans cet exemple, les moyens de déviation de l'air secondaire sont formés d'un anneau 15, positionné sur la tête du brûleur, et dont le diamètre externe est supérieur à celui du corps central, permettant ainsi de rabattre l'air secondaire le long des branches, sensiblement au-dessus des orifices. Comme dans l'exemple précédent, les flèches en trait fin symbolisent l'écoulement de l'air secondaire sous les branches, pour l'alimentation des flammes par le dessous, tandis que les flèches en trait épais symbolisent alimentation des flammes en air secondaire par le dessus.

Dans cet exemple, des moyens de canalisation de l'air secondaire sont prévus. Une bague, du type de celle décrite précédemment, est par exemple positionnée sur la périphérie de l'ouverture. Elle comprend des créneaux hauts 12 entre les branches, et des créneaux bas 13 sous les branches. Les créneaux hauts permettent de renforcer entre les branches, le flux d'air secondaire qui alimente les flammes par le dessus.

Bien entendu, l'invention n'est pas limitée aux exemples décrits précédemment. En particulier, elle s'applique à toute forme de brûleur en étoile à air secondaire et permet, d'une manière simple, une très bonne alimentation des flammes en air secondaire, quelle que soit la forme de ces flammes.

## Revendications

1. Brûleur (1) pour table de cuisson, monté sur une plaque d'âtre, comprenant une tête de brûleur (3) avec plusieurs branches (4) munies d'orifices (10) pour le mélange primaire, et s'étendant d'un corps central (5), la tête étant légèrement surélevée par rapport à la plaque d'âtre (2), un passage pour le mélange primaire en communication avec ladite tête, et un passage d'air secondaire indépendant du passage pour le mélange primaire, **caractérisé en ce que** ledit passage d'air secondaire s'effectue par une ouverture (8) dans la plaque d'âtre, positionnée sensiblement sous le corps central de la tête, et **en ce qu'**il comporte en outre des moyens de déviation (9) de l'air secondaire permettant, entre deux branches, de rabattre au moins une partie du flux d'air secondaire le long des branches, sensiblement au-dessus des orifices.

2. Brûleur selon la revendication 1, **caractérisé en ce que** ladite ouverture s'étend sensiblement au-delà du corps central du brûleur, laissant entre deux branches des passages d'arrivée d'air secondaire non couverts par ledit corps.

3. Brûleur selon l'une des revendications précédentes, **caractérisé en ce que** lesdits moyens de déviation comprennent des ailettes (9) sensiblement horizontales, positionnées dans un plan situé au-dessus des orifices pour le mélange primaire et qui s'étendent entre deux branches, à partir du corps central du brûleur.

4. Brûleur selon l'une des revendications 1 ou 2, **caractérisé en ce que** le corps central du brûleur étant de forme sensiblement circulaire, lesdits moyens de déviation sont formés d'un anneau (15) positionné sur la tête du brûleur, centré sur ledit corps central, de diamètre externe sensiblement supérieur à celui du corps central.

5. Brûleur selon l'une des revendications précédentes, **caractérisé en ce que** le passage pour le mélange primaire s'effectue par un collecteur en communication avec le corps central et centré sensiblement dans ladite ouverture, le passage d'air secondaire se faisant dans l'espace autour du collecteur.

6. Brûleur selon l'une des revendications précédentes, **caractérisé en ce qu'**il comprend en outre des moyens de canalisation de l'air secondaire permettant entre deux branches, un écoulement sensiblement vertical du flux d'air secondaire.

7. Brûleur selon la revendication 6, **caractérisé en ce que** lesdits moyens de canalisation sont formés d'une bague positionnée sur la plaque d'âtre, sensiblement centrée par rapport eu corps central du brûleur, et présentant un ensemble de créneaux hauts (12), chaque créneau haut étant positionné entre deux branches et présentant une paroi sensiblement verticale, permettant entre deux branches l'écoulement sensiblement vertical du flux d'air secondaire.

8. Brûleur selon la revendication 7, **caractérisé en ce que** la hauteur des créneaux entre deux branches est légèrement inférieure à celle des orifices de la tête du brûleur.

9. Brûleur selon l'une des revendications 6 ou 7, **caractérisé en ce que** la bague présente en outre sous chaque branche un créneau bas (13), ledit créneau bas présentant un effet anti-débordement et étant de hauteur telle qu'il n'empêche pas l'écoulement d'air secondaire sous la branche.

10. Brûleur selon l'une des revendications 7 à 9, **caractérisé en ce que** l'ouverture étant de forme circulaire, la bague s'adapte sur la périphérie de l'ouverture.

## Patentansprüche

1. Brenner (1) für ein Kochfeld, der auf einer Herdplatte angebracht ist, mit einem Brennerkopf (3) mit mehreren Zweigen (4), die mit Öffnungen (10) für die Primärmischung versehen sind und sich von einem zentralen Körper (5) erstrecken, wobei der Kopf bezüglich der Herdplatte (2) leicht überhöht ist, einem Durchgang für die Primärmischung in Verbindung mit dem Kopf und einem von dem Durchgang für die Primärmischung unabhängigen Sekundärluftdurchgang, **dadurch gekennzeichnet, daß** der Durchgang von Sekundärluft durch eine Öffnung (8) in der Herdplatte stattfindet, die im wesentlichen unter dem zentralen Körper des Kopfes positioniert ist, und daß er ferner Ablenkmittel (9) für die Sekundärluft aufweist, die ermöglichen, zwischen zwei Zweigen wenigstens einen Teil des Sekundärluftstroms entlang der Zweige im wesentlichen über den Öffnungen umzuschlagen.

2. Brenner nach Anspruch 1, **dadurch gekennzeichnet, daß** sich die Öffnung im wesentlichen über den zentralen Körper des Brenners hinaus erstreckt, wobei sie zwischen zwei Zweigen Sekundärluftzutrittsdurchgänge läßt, die nicht von dem Körper bedeckt sind.

3. Brenner nach einem der vorhergehenden Ansprüche, **dadurch gekennzeichnet, daß** die Ablenkmittel im wesentlichen horizontale Flügel (9) aufweisen, die in einer über den Öffnungen für die Primärmischung gelegenen Ebene positioniert sind, und die sich zwischen zwei Zweigen ausgehend von dem zentralen Körper des Brenners erstrecken.

4. Brenner nach einem der Ansprüche 1 oder 2, **dadurch gekennzeichnet, daß**, da der zentrale Körper des Brenners im wesentlichen kreisförmig ist, die Ablenkmittel durch einen Ring (15) gebildet sind, der an dem Kopf des Brenners positioniert und an dem zentralen Körper zentriert ist, mit einem Außendurchmesser, der wesentlich größer als derjenige des zentralen Körpers ist.

5. Brenner nach einem der vorhergehenden Ansprüche, **dadurch gekennzeichnet, daß** der Durchgang für die Primärmischung durch einen Verteiler in Verbindung mit dem zentralen Körper stattfindet, der im wesentlichen in der Öffnung zentriert ist, wobei der Sekundärluftdurchgang in dem Raum um den Verteiler passiert.

6. Brenner nach einem der vorhergehenden Ansprüche, **dadurch gekennzeichnet, daß** er ferner Leitungsmittel für die Sekundärluft aufweist, die zwischen zwei Zweigen ein im wesentlichen vertikales Ausströmen des Sekundärluftstroms ermöglichen.

7. Brenner nach Anspruch 6, **dadurch gekennzeichnet, daß** die Leitungsmittel durch einen Ring gebildet sind, der an der Herdplatte positioniert ist, im wesentlichen bezüglich des zentralen Körpers des Brenners zentriert ist und eine Gruppe von oberen Schlitzen (12) aufweist, wobei jeder obere Schlitz zwischen zwei Zweigen positioniert ist und eine im wesentlichen vertikale Wand bildet, die zwischen zwei Zweigen ein im wesentlichen vertikales Ausströmen des Sekundärluftstroms ermöglichen.

8. Brenner nach Anspruch 7, **dadurch gekennzeichnet, daß** die Höhe der Schlitze zwischen zwei Zweigen leicht unter derjenigen der Öffnungen des Kopfs des Brenners liegt.

9. Brenner nach einem der Ansprüche 6 oder 7, **dadurch gekennzeichnet, daß** der Ring ferner unter jedem Zweig einen unteren Schlitz (13) aufweist, wobei der untere Schlitz einen Antiüberströmeffekt aufweist und eine solche Höhe hat, daß er das Ausströmen von Sekundärluft unter dem Zweig nicht behindert.

10. Brenner nach einem der Ansprüche 7 bis 9, **dadurch gekennzeichnet, daß** sich der Ring an den Umfang der Öffnung anpaßt, da die Öffnung kreisförmig ist.

## Claims

1. A burner (1) for a cooking hob, comprising a burner head (3) with a plurality of branches (4) having apertures (10) for primary mixing, and extending from a central body (5), the head being slightly raised with respect to the hearth plate (2), a passage for primary mixing in communication with the said head, and a secondary air passage independent of the passage for primary mixing, **characterised in that** the said secondary air passage is defined by an aperture (8) in the hearth plate, positioned substantially below the central body of the head, and **in that** it further includes means (9) for diverting secondary air whereby, between two branches, to direct at least some of the secondary air flow along the branches, substantially above the apertures.

2. A burner according to Claim 1, **characterised in that** the said aperture extends substantially beyond the central body of the burner, leaving between two branches inlet passages for secondary air which are not covered by the said body.

3. A burner according to one of the preceding Claims, **characterised in that** the said diverting means comprise substantially horizontal fins (9) which are positioned in a plane situated above the apertures for primary mixing and which extend, between two branches, from the central body of the burner.

4. A burner according to Claim 1 or Claim 2, **characterised in that**, the central body of the burner being of substantially circular form, the said diverting means comprise an annulus (15) positioned on the head of the burner and centred on the said central body, the annulus having an outer diameter which is substantially greater than that of the central body.

5. A burner according to one of the preceding Claims, **characterised in that** the passage for primary mixing is defined by a collector in communication with the central body and centred substantially in the said aperture, the secondary air passage being in the space around the collector.

6. A burner according to one of the preceding Claims, **characterised in that** it further includes means for channelling the secondary air, such as to permit a substantially vertical flow of the secondary air stream between two branches.

7. A burner according to Claim 6, **characterised in that** the said channelling means consist of a sleeve element positioned on the hearth plate and substantially centred with respect to the central body of the burner, and having a set of upper projections (12), each upper projection being positioned between two branches and having a substantially vertical wall such as to permit the substantially vertical flow of the secondary air stream between two branches.

8. A burner according to Claim 7, **characterised in that** the depth of the projections between two branches is slightly less than that of the apertures in the head of the burner.

9. A burner according to Claim 6 or Claim 7, **characterised in that** the sleeve element further includes a lower projection (13) underneath each branch, the said lower projection having a confining effect and being of such a depth that it does not prevent secondary air from flowing under the branch.

10. A burner according to one of Claims 7 to 9, **characterised in that**, the aperture being circular, the sleeve element matches it over the periphery of the aperture.
